# EUROPÄISCHE PATENTSCHRIFT

(11) **EP 1 861 201 B1**
(45) Veröffentlichungstag und Bekanntmachung des Hinweises auf die Patenterteilung: **24.05.2017**
(21) Anmeldenummer: 06708725.4
(22) Anmeldetag: 10.03.2006
(51) Int. Cl.: B02C 13/06

(54) **VORRICHTUNG UND VERFAHREN ZUM ZERKLEINERN VON AGGLOMERATEN**
DEVICE AND METHOD FOR SIZE-REDUCING AGGLOMERATES
DISPOSITIF ET PROCEDE DE BROYAGE D'AGGLOMERATS

(30) Priorität: 22.03.2005 DE 102005013716
(43) Veröffentlichungstag der Anmeldung: 05.12.2007
(73) Patentinhaber: Maschinenfabrik Gustav Eirich GmbH & Co KG, D-74736 Hardheim (DE)
(72) Erfinder: DÖRR, Martin, 74731 Walldürn (DE); SCHWINN, Hermann, 74736 Hardheim (DE)
(74) Vertreter: WSL Patentanwälte Partnerschaft mbB
(86) Internationale Anmeldenummer: PCT/EP2006/060629
(87) Internationale Veröffentlichungsnummer: WO 2006/100187

(56) Entgegenhaltungen:
- GB-A- 1 039 157
- US-A- 3 752 410
- US-A- 3 964 732
- US-A- 4 205 796
- PATENT ABSTRACTS OF JAPAN Bd. 2003, Nr. 01, 14. Januar 2003 (2003-01-14) -& JP 2002 253980 A (HITACHI CONSTR MACH CO LTD), 10. September 2002 (2002-09-10)
- H.SCHUBERT: "Aufbereitung fester mineralischer Rohstoffe" 1989, VEB DEUTSCHER VERLAG FÜR GRUNDSTOFFINDUSTRIE , 4., STARK ÜBERARBEITETE AUFLAGE, LEIPZIG , XP002378985 Seite 140

## Beschreibung

Die vorliegende Erfindung betrifft eine Vorrichtung und ein Verfahren zur Zerkleinerung von Agglomeraten und ähnlichem, durch mechanische Schläge zerkleinerungsfähigem Material, wobei die Vorrichtung aus einem drehend antreibbaren Rotor mit einer Mehrzahl von flügelartigen Zerkleinerungswerkzeugen besteht, welche mit dem zu zerkleinerten Material in Kontakt bringbar sind.

Aus der JP 2002-253980 ist eine Vorrichtung und ein Verfahren gemäß den Oberbegriffen der Patentansprüche 1 bzw. 21 bekannt. Diese bekannte Vorrichtung ist konkret ein Zerkleinerungswerkzeug, welches für die Zerkleinerung eines vorbehandelten und gepressten Filterkuchens ausgelegt ist, wobei das Material des Filterkuchens Sand und gemahlenes Gestein ist, welches insbesondere durch Spülen vorbehandelt ist und seinen Filterkuchen gepresst auf einem Transportband dem Zerkleinerungswerkzeug zugeführt wird. Dieser Filterkuchen wird durch Rotieren der Messer zerkleinert, deren vordere Kanten in Rotationsrichtung nach hinten gekrümmt sind, was zunächst zu einem Zusammendrücken und danach zu einem Abreißen von Stücken des Filterkuchens führt, sodass sie gegen eine Wand geschleudert werden, wobei sie noch weiter aufgebrochen werden können. Um das Abreißen von Flocken aus dem Filterkuchen über einen größeren Bereich der Messer hinweg zu bewirken, sind die Spitzen der Messer zusätzlich in Richtung der Messerwelle umgebogen. Dabei wird der Abstand der umgebogenen Messerabschnitte zum Transportband auf maximal 5 mm eingestellt, um sicherzustellen, dass 95 % der Zerkleinerungsteilchen Abmessungen von weniger als 5 mm haben.

Dies kann aber nur dadurch gewährleistet werden, dass das zugeführte Material die Form eines Filterkuchens hat, der ohnehin bereits aus sehr kleinen Teilchen besteht und in einer wohl definierten Schicht auf dem Transportband zugeführt wird. Nicht zuletzt aufgrund des Abbiegens der Messerenden in Richtung der Achse müssen die Messer untereinander einen relativ großen Abstand haben, was dazu führen kann, dass bei Agglomeraten, die in Form einer losen Schüttung zugefügt werden, größere Materialklumpen zwischen den Messern hindurch bewegt werden können, ohne ausreichend von den Messern beaufschlagt zu werden.

Eine weitere Vorrichtung ist beispielsweise aus dem Prospekt "Lockerungsschleuder" der Firma VHV Anlagenbau bekannt, die für die Zerkleinerung von Agglomeraten aus Gießereisand vorgesehen ist.

Bei der Aufbereitung feinstkörniger oder bindemittelhaltiger Stoffsysteme kann es beispielsweise am Austrag eines Silos oder nach einem Misch- oder Granulierprozeß zu einer unerwünschten Zusammenballung eines nicht unerheblichen Teils des Stoffstromes zu großen Agglomeraten oder Knollen kommen. Diese Agglomerate besitzen in der Regel eine geringe Druckfestigkeit und lassen sich relativ leicht auf die Primärkorngröße der Partikel oder Granulate zerkleinern.

Häufig werden solche Stoffsysteme einem nachgeschalteten Füll- und Verdichtungsprozeß zugeführt, der die geometrische Positiv- oder Negativform des Endproduktes erzeugt. Dabei ist es wichtig, daß die Form gleichmäßig befüllt wird. Große Agglomerate und Klumpen können nun den Stofffluß im Füllprozeß stören und somit zu Fehlern in der endgültigen Form des Produktes führen. Aus diesem Grunde sollen die Agglomerate und Knollen so weit zerkleinert werden, daß sie in der gewünschten Primärkorn- bzw. Granulatgröße vorliegen.

Insbesondere ist für die Zerkleinerung von Knollen bei der Formsandaufbereitung das bereits erwähnte, als Lockerungsschleuder bezeichnete Zerkleinerungsgerät bekannt, welches in Form eines unabhängigen Aufsatzgerätes auf einem Gurtförderer montiert werden kann.

Die Zerkleinerung erfolgt dabei über verschleißgeschützte relativ dicke Schlegel, die spiralförmig auf einer horizontal laufenden Welle mit relativ großem seitlichem Abstand befestigt werden. Die schnell rotierende Welle wird quer zur Förderrichtung des Gurtförderers so befestigt, daß die rotierenden Schlegel durch das Schüttgut hindurchbewegt werden, dabei jedoch keine Berührung mit dem darunterliegenden Gurt des Gurtförderers haben. Die Innenflächen der relativ eng um die Schleudereinheit angeordneten Abdeckhaube wird beispielsweise mit verschleißfesten Antihaftauskleidungen versehen.

Die Problematik der bekannten Lösung besteht darin, daß insbesondere bei der Formsandaufbereitung das auf dem Gurtförderer befindliche Gut durch die relativ dicken Schlegel aus dem Gutbett herausgelöst und in Drehrichtung der rotierenden Welle tangential nach vorne und oben geschleudert wird. Die Knollen werden durch die Schlagbeanspruchung der Schlegel sowie beim Aufprall auf die Gehäusewandung zerkleinert. Insbesondere der Transport in vertikaler Richtung mit hohen Tangentialgeschwindigkeiten führt allerdings trotz Antihaftbeschichtung zu starken Anbackungen im Auffanggehäuse.

Die rotierenden Schlegel müssen sich daher sowohl durch das relativ lockere Fördergut als auch durch die verdichteten Anbackungen im Gehäuse hindurchbewegen, was zu hohem Verschleiß sowie unnötig hohen Antriebsleistungen an der rotierenden Welle führt.

Weiterhin kann aufgrund des relativ großen seitlichen Abstandes der Schlegel eine Teilmenge des Fördergutes ohne volle Berührung mit den rotierenden Schlegeln zwischen der Zerkleinerungseinheit unzerkleinert hindurchtreten.

Gegenüber diesem Stand der Technik liegt der vorliegenden Erfindung die Aufgabe zugrunde, eine Vorrichtung zum Zerkleinern von Agglomeraten und ähnlichem Material sowie ein entsprechendes Verfahren zu schaffen, welche insbesondere bei Agglomeraten wie zum Beispiel Gießereiformsand, eine bessere Zerkleinerungswirkung gewährleisten und dadurch sowie durch weitere Maßnahmen Materialanbackungen weitgehend verhindern.

Hinsichtlich der Vorrichtung wird diese Aufgabe dadurch gelöst, daß die Flügel aus schmalen Messern bestehen, deren in Axialrichtung des Rotors gemessene Dicke mehr als 2mm und maximal 20 mm beträgt und deren Wiederholabstand entlang der Axialrichtung mindestens 5 mm und nicht mehr als 30 mm beträgt.

Der vorstehend angegebene Wiederholabstand bezieht sich dabei auf Messer, die in etwa unter demselben Winkel bezüglich der Rotorachse angeordnet, d. h in axialer Richtung benachbart sind und in Umfangsrichtung mindestens teilweise überlappend, also entweder unter derselben Winkelposition axial hintereinander oder z. B. mit kleineren relativen Versatzwinkeln spiralförmig umlaufend angeordnet sind. Ansonsten können selbstverständlich mehrere Messer unter unterschiedlichen Winkelpositionen und ohne wechselseitige Überlappung auch auf derselben axialen Höhe, d. h, unter einem Wiederholabstand 0 angeordnet werden.

Der geringe Wiederholabstand in Verbindung mit der geringen Dicke bzw. Stärke der Messer bedeutet dabei selbstverständlich bei einer gegebenen Breite bzw. axialen Länge des Rotors, daß die Zahl der Messer gegenüber der bekannten Vorrichtung wesentlich größer ist, wobei sich herausgestellt hat, daß aufgrund der großen Zahl relativ schmaler Messer die Zerkleinerungswirkung deutlich verbessert werden kann und außerdem Materialanbackungen besser vermieden bzw. durch die Messerbewegung leichter wieder abgelöst werden, was auch den Messerverschleiß reduziert, so daß die (in radialer Draufsicht) schmaleren Messer überraschenderweise auch im Hinblick auf den Verschleiß von Vorteil sind..

Dabei ist eine Ausführungsform der Erfindung besonders bevorzugt, bei welcher die Dicke der Messer weniger als 15 mm und insbesondere weniger als 10 mm jedoch mehr als 2 mm beträgt, wobei eine Dicke bzw. Stärke der Messer im Bereich von 3 mm bis 7 mm besonders bevorzugt ist.

Zweckmäßigerweise bestehen die Messer aus einem möglichst verschleißfesten Material, wofür insbesondere gehärtete Stähle, aber auch Hartmetall geeignet sind.

Die radiale Länge der Messer beträgt in der bevorzugten Ausführungsform mindestens 25 % des Rotordurchmessers, vorzugsweise mindestens 30 % des gesamten Rotordurchmessers.

Zweckmäßigerweise sind die Messer jeweils an Rotorelementen vorgesehen, die aus mehreren zusammenhängenden, unter in etwa gleichen Winkelabständen angeordneten Messern bestehen, welche beispielsweise über einen zentralen Ring miteinander verbunden sind, wobei dieser zentrale Ring beispielsweise auf eine drehbar angetriebene, zentrale Welle des Rotors aufschiebbar ist.

Dabei ist es besonders bevorzugt, wenn die Messer so ausgestaltet sind, daß sie dem zu zerkleinernden Material neben dem der Rotationsrichtung entsprechenden Vorwärtsimpuls auch einen leichten seitlichen Impuls mitgeben. Dies kann man beispielsweise dadurch erreichen, daß die einzelnen Messer, die im wesentlichen aus verschleißfesten, flachen, leistenförmigen Elementen bestehen, entweder leicht aus einer Radialebene heraus verdreht, in ihrer Längsrichtung in sich verdreht oder an ihren freien Enden aus einer Radialebene heraus in axialer Richtung abgewinkelt sind. Dabei sind diese unterschiedlichen Messergestaltungen auch miteinander kombinierbar. Jedes der vorgenannten Merkmale einer Abwinklung oder Verdrehung des Messerblattes hat den Effekt, daß dem Material, welches durch die Messer durchschnitten wird, auch eine seitliche Bewegungskomponente mitgegeben wird. Ungeachtet einer etwaigen Profilierung weist jedes Messer eine vordere Kante, eine hintere Kante sowie zwei entgegengesetzt liegende Seitenflächen auf, welche die vordere und die hintere Kante miteinander verbinden. Die vorstehende definierte Verdrehung oder Abwinkelung der Messer bezieht sich jeweils auf eine oder beide dieser Seitenflächen.

Dabei ist eine Ausgestaltung der erfindungsgemäßen Vorrichtung besonders bevorzugt, bei welcher die Zahl der in der einen Richtung verdrehten oder abgewinkelten Messer in etwa gleich der Zahl der in der jeweils entgegengesetzten Richtung verdrehten oder abgewinkelten Messer ist, so daß sich die dem Material insgesamt mitgegebenen Bewegungskomponenten senkrecht zu der eigentlichen Transportrichtung im wesentlichen aufheben, wobei durch diese entgegengesetzten seitlichen Bewegungen ein besserer Zerkleinerungseffekt erzielt wird, insbesondere auch dadurch, daß ein Teil des von einem Messer durchschnittenen Materials, welches nicht unmittelbar von dem Messer beaufschlagt wird, etwas in seitlicher Richtung abgelenkt und damit genau in die Bewegungsbahn eines in Umfangsrichtung und axialer Richtung nachfolgenden bzw. benachbarten Messers gebracht wird.

Bei der Variante mit abgewinkelten Enden ist es bevorzugt, wenn die abgewinkelten Enden sich über weniger als ein Viertel der radialen Messerlänge erstrecken. Die Abwinkelung sollte weniger als 30°, insbesondere weniger als 20°, jedoch nach Möglichkeit auch über 3°, z.B. zwischen etwa 5° und 10°, betragen. Alternativ könnten die Enden auch gekrümmt verlaufen, wobei die Krümmung in der Weise gestaltet ist, daß eine Tangente an dem gekrümmten Bereich an der Spitze des Messers um maximal 30° von der Radialrichtung abweicht.

Es versteht sich, daß an ein und demselben Rotor sowohl Messer mit abgewinkelten Enden als auch einfache gerade, flache Messer gleichzeitig angeordnet sein können, wobei es generell bevorzugt ist, wenn von den Messern, welche abgewinkelte Enden aufweisen, jeweils die Hälfte in der einen und die andere Hälfte in der anderen Richtung abgewinkelt ist.

Dabei ist es besonders bevorzugt, wenn auf gleicher axialer Höhe angeordnete und in Umfangsrichtung aufeinanderfolgende Messer jeweils in entgegengesetzten Richtungen abgewinkelt sind, wobei auch Abfolgen möglich sind, bei denen jeweils zwei in Umfangsrichtung aufeinanderfolgende Messer in der einen und die nächsten zwei in Umfangsrichtung folgenden Messer in der anderen Richtung abgewinkelt sind.

Zweckmäßigerweise sind die einzelnen Rotorelemente, welche entweder 2, 4, 6 oder 8 Messer aufweisen, jeweils identisch ausgestaltet, so daß eine Mehrzahl von axial hintereinander ausgerichteten, gleichartigen Rotorelementen den Rotor bilden. Wie bereits erwähnt, weisen die Rotorelemente zweckmäßigerweise einen zentralen Ring auf, der auf eine passende Welle aufgeschoben wird, wobei eine Variante besonders bevorzugt ist, bei welcher der Ring einen radial einwärts ragenden Vorsprung aufweist, der passend in eine sich axial oder auch leicht spiralförmig oder wellenförmig entlang der Welle erstreckende Nut eingeschoben wird. Wenn ein entsprechender Vorsprung an dem Ring bezüglich der Messer immer in derselben Winkelposition angeordnet ist, so bedeutet dies, daß auch die einzelnen Messer axial aufeinander folgender Rotorelemente dem Verlauf der Nut entlang der Welle folgen.

Selbstverständlich könnte an der Welle auch eine radial vorspringende Leiste oder dergleichen vorgesehen sein, die in eine entsprechende Nut im Innenumfang der Ringe der Rotorelemente eingreift.

Generell ist es jedoch bevorzugt, wenn die axial miteinander ausgerichteten Messer, die gegebenenfalls anstelle einer exakten axialen Ausrichtung auch leicht spiralförmig oder wellenförmig verlaufen könnten, jeweils identisch ausgebildete Messer haben, d.h. Messer, deren Spitzen jeweils in die gleiche Richtung abgewinkelt sind, während eine Gruppe von Messern, die zu der erstgenannten Gruppe in Umfangsrichtung benachbart ist, eine Abwinklung oder auch Verdrehung in einer anderen Richtung aufweisen könnte, wobei aber jedenfalls die Messer einer solchen in axialer Richtung im wesentlichen hintereinander ausgerichteten Gruppe jeweils identisch sind. Diese Ausgestaltung ist besonders platzsparend und hat gleichmäßige Spaltbreiten zwischen benachbarten Messern derselben Umfangsposition.

Als eine mögliche Alternative oder auch Ergänzung zu den abgewinkelten bzw. verdrehten Enden der Messer ist eine Ausführungsform der Erfindung bevorzugt, bei welcher der Rotor axial bewegbar gelagert ist, wobei Einrichtungen vorgesehen sind, die dem Rotor während der Drehung eine oszillatorische Axialbewegung mitgeben. Die oszillatorische Axialbewegung wird dann der Rotationsbewegung der Messer überlagert, so daß die Messer während des Durchschneidens des zu zerkleinernden Materials gleichzeitig auch eine Bewegungskomponente in Axialrichtung, d.h. quer zur Förderrichtung des Materials, haben und so in ähnlicher Weise wie Abwinklungen oder Verdrehungen der Messerspitze dem zu zerkleinernden Material eine leichte seitliche Komponente bezüglich der Förderrichtung mitgeben.

Bei dem entsprechenden Verfahren, welches der Rotationsbewegung die axiale Hin- und Herbewegung des Rotors überlagert, wird zweckmäßigerweise die Frequenz der Oszillationsbewegung mit der Rotationsbewegung synchronisiert. Dabei beträgt in der bevorzugten Ausführungsform der Erfindung die axiale Oszillationsfrequenz vorzugsweise zwischen dem Ein- und dem Vierfachen der Rotationsfrequenz, wobei der Faktor zwischen Rotationsfrequenz und Oszillationsfrequenz zweckmäßigerweise von der Anzahl der entlang des Umfangs des Rotors verteilten Messerreihen abhängig gemacht wird. In der bevorzugten Ausführungsform der Erfindung beträgt die Oszillationsfrequenz das m-fache der Rotationsfrequenz, wobei m gleich der Anzahl n der in verschiedenen Winkelpositionen angeordneten Messerreihen, geteilt durch zwei, ist (m = n/2). Die axiale Hin- und Herbewegung erfolgt dabei vorzugsweise sinusförmig, wobei zweckmäßigerweise der gesamte Rotor einschließlich seiner Lager axial hin- und herbewegbar angeordnet ist und die entsprechende Rotorhalterung insgesamt mit der erwähnten Frequenz axial hin und herbewegt wird.

Dabei erfolgt die Synchronisation vorzugsweise in der Weise, daß die Geschwindigkeit der axialen Oszillationsbewegung gerade dann maximal ist, wenn sich eine Messerreihe (= Gruppe von Messer in im wesentlichen derselben Winkelposition bezüglich der Rotorachse) in ihrer tiefsten Position in Eingriff mit dem Agglomerat befindet. Bei Verwendung der obigen Regel für das Verhältnis der Oszillationsfrequenz zu Rotationsfrequenz des Rotors führt dies im Ergebnis dazu, daß eine Messerreihe das Agglomerat in die eine Richtung und die nächstfolgende Messerreihe das Agglomerat in die andere Richtung seitlich bewegt, wobei allerdings nach wie vor die Hauptkomponente der dem Agglomerat mitgegebenen Bewegung in oder entgegen der Förderrichtung verläuft, weil die konkreten (maximalen) Geschwindigkeiten der axialen Oszillationsbewegung in der Praxis klein sind im Verhältnis zur Umlaufgeschwindigkeit der Messerspitzen.

Die Amplitude der axialen Oszillationsbewegung sollte in der bevorzugten Ausführungsform nicht mehr als der axiale Wiederholabstand benachbarter Messer der gleichen Winkelposition betragen, vorzugsweise sollte die Amplitude nur bei etwa 1/3 bis 2/3 des axialen Wiederholabstandes der Messer betragen.

Unter Berücksichtigung der bereits erwähnten bevorzugten Maße für den Axialabstand und den Rotordurchmesser und bei Verwendung eines Rotors mit vier Messerreihen, also beispielsweise der Rotorelemente nach Figur 3 und 4 in der Anordnung nach Figur 5 rechts, ergibt sich aus den Angaben für die Rotationsfrequenz, dem bevorzugten Wiederholabstand und dem typischen Durchmesser entsprechende Rotoren, daß dann die maximale Axialgeschwindigkeit im allgemeinen zwischen 1/10 und 1/20 der Umlaufgeschwindigkeit der Messerspitze liegt, wobei allerdings auch ein größerer Bereich von 1/5 bis 1/50 für das Verhältnis dieser Geschwindigkeiten zueinander sinnvoll genutzt werden kann.

In der bevorzugten Ausführungsform der Erfindung ist der entsprechende Rotor in einem quer zur Rotorachse länglich ausgebildeten und auf eine Fördereinrichtung aufsetzbaren Gehäuse untergebracht.

Das Gehäuse ist dabei so ausgestaltet, daß es einen Raum oberhalb einer Fördereinrichtung, beispielsweise eines Förderbandes, nach oben und seitlich abschließt, wobei die Seitenwände des Gehäuses sich in der Nähe der Ränder des Förderbandes bis unmittelbar oberhalb dieses Förderbandes erstrecken und wobei das Gehäuse im Bereich des Rotors eine lichte Höhe hat, die zweckmäßigerweise zwischen dem 1,5 und 3-fachen des Rotordurchmessers liegt, insbesondere zwischen dem 1,7 und 2,3-fachen dieser Höhe.

Die Länge des Gehäuses beträgt dabei ein Mehrfaches seiner Höhe, da in der bevorzugten Ausrichtung des Rotors das zu zerkleinernde Material durch die rotierenden Messer nach vorn geworfen wird und im Abstand von den Messern besser aufgefangen werden kann. Zweckmäßigerweise wird hierzu ein Vorhang aus flexiblem Bahnmaterial verwendet, der in einem Abstand, welcher einem Mehrfachen und mindestens dem Doppelten des Rotordurchmessers entspricht, am Ende oder kurz vor dem Ende des Gehäuses herabhängt und auf der Fördereinrichtung bzw. dem darauf transportierten Material aufliegt. Dieser Vorhang aus flexiblem Material kann insbesondere auch aus mehreren parallelen Streifen bestehen und es können gegebenenfalls auch in kurzem Abstand hintereinander zwei oder mehr derartige Vorhänge angeordnet sein, um sicherzustellen, daß keinerlei Material mit hoher Geschwindigkeit nach vorn aus dem Gehäuse ausgeworfen wird.

Auch die Oberseite des Gehäuses ist zweckmäßigerweise mit einem flexiblen und vorzugsweise verschleißfesten Bahnmaterial ausgekleidet, wobei unter Auskleidung hier allerdings kein enger Kontakt oder gar eine Beschichtung der Gehäuseinnenwand zu verstehen ist, sondern vielmehr dieses flexible Bahnmaterial lose von der Oberseite des Gehäuses herabhängt bzw. im Abstand unter der oberen Gehäuseinnenwand lose aufgehängt ist.

Es hat sich herausgestellt, daß eine solche, lose herabhängende Materialbahn Anbackungen wesentlich besser verhindert als irgendeine Antihaftbeschichtung oder feste Auskleidung der Gehäuseinnenwand. Dies liegt insbesondere daran, daß durch Bewegungen, die das flexible Bahnmaterial allein durch auftreffende Materialteilchen erfährt, eventuell anhaftendes Material immer wieder abplatzt. Dies kann man gegebenenfalls auch noch durch gezieltes, aktives Bewegen der flexiblen Materialbahn unterstützen. Auch hier kann diese lose herabhängende Bahn wiederum aus mehreren, parallelen Streifen bestehen, die noch beweglicher und flexibler sind als alle durchgehenden Bahnen in voller Breite. Selbstverständlich sind auch für die flexible Bahn verschleißfeste Materialien mit möglichst geringer Haftfähigkeit für Materialanbackungen bevorzugt.

Das erfindungsgemäße Verfahren ist dadurch gekennzeichnet, daß ein Rotor mit den oben genannten Merkmalen verwendet wird, wobei in einer bevorzugten Ausführungsform der Rotor so angeordnet wird, daß die Messer beim Eingriff in das auf einem unter dem Rotor transportierte Material in Förderrichtung durch dieses Material hindurch bewegt werden. Insbesondere diese Relativbewegung der durch das Material hindurchtretenden Messer bei gleichzeitigem Transport des Materials entlang einer Förderrichtung ist es auch, die bei abgewinkelten Messerspitzen effektiv dem Material eine seitliche Bewegungskomponente mitgibt.

Erfindungsgemäß wird die betreffende Vorrichtung auf eine Förderrichtung aufgesetzt, wobei darauf zu achten ist, daß die Messer in das auf einem Förderband oder einer ähnlichen Bahn transportierte Material eingreifen, dabei jedoch auf jeden Fall einen Sicherheitsabstand zu dem Förderband selbst einhalten, um dieses nicht zu beschädigen.

Die Umfangsgeschwindigkeiten an den äußeren Enden der Messer liegt zweckmäßig zwischen 5 und 20 m/s, vorzugsweise zwischen 10 und 15 m/s. Dabei liegt die Fördergeschwindigkeit in der Größenordnung von 0,5 bis 2 m/s, insbesondere etwa 1 m/s. Bei abweichender Fördergeschwindigkeit kann auch die Rotationsgeschwindigkeit des Rotors entsprechend angepaßt werden, so daß sich insgesamt die oben genannten Relativgeschwindigkeiten ergeben, die aber auch materialabhängig sein und insofern von den obigen Werten abweichen können.

Zweckmäßigerweise wird das Material durch die Messer nicht nur in Rotationsrichtung der Messer, sondern auch senkrecht hierzu hin- und herbewegt, während die Messer das Material durchschneiden. Dies geschieht vor allem durch Verwendung entsprechend geformter Messer.

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren. Es zeigen:
- Figur 1: eine Seitenansicht einer auf einem Gurtförderer und in einem Gehäuse montierten Zerkleinerungsvorrichtung,
- Figur 2: eine Vorderansicht der Zerkleinerungsvorrichtung nach Figur 1,
- Figur 3: eine Draufsicht auf ein Rotorelement,
- Figur 4: eine Seitenansicht eines Rotorelementes und
- Figur 5: schematisch eine Seitenansicht einer Variante mit mehreren hintereinander und oberhalb eines Gurtes montierten Rotoren bzw. Rotorelementen.

Die erfindungsgemäße Zerkleinerungsvorrichtung wird in Figur 1 in Seitenansicht und in Figur 2 in Vorderansicht dargestellt. Die Zerkleinerungsvorrichtung besteht im wesentlichen aus einem Rotor 7 und ist mittels eines Tragrahmens 2 auf einem Gurtförderer 3 befestigt. Das Fördergut, wie z. B. Gießereiformsand, liegt auf einem flachlaufenden Gurt 4 auf, der sich über Tragrollen 5 auf dem Rahmen des Gurtförderers 6 abstützt. Der Rotor 7 bzw. dessen Welle 13 wird seitlich in Lagern 8 gehalten, die am Tragrahmen 2 befestigt sind. Der Antrieb des Rotors 7 erfolgt über einen Motor 9 mit Keilriemengetriebe 10. Der Motor 9 wird auf einer Motorwippe 11 befestigt, so daß das Keilriemengetriebe 10 über eine Druckschraube 12 gespannt werden kann. Auf der zentralen Welle 13 des Rotors 7 sind Rotorelemente 14 befestigt, die messerartige Zerkleinerungsmittel, kurz als "Messer 24" bezeichnet, mit abgewinkelten Enden 27 aufweisen. Zwischen dem äußeren Ende der Zerkleinerungsmittel und dem Gurt 4 kann ein Spalt über eine entsprechend höhenverstellbare Haltevorrichtung 15 eingestellt werden. Das Abdeckgehäuse (16) der Zerkleinerungsvorrichtung wird zwischen dem Tragrahmen 2 aufgespannt. Um den Austritt von Sand in Drehrichtung des Rotors 7 zu verhindern, wird das Abdeckgehäuse 16 in Drehrichtung des Rotors 7 lang ausgebildet und hat hinter dem Rotor beispielsweise noch eine Länge, die etwa das 4 - 6fache des Rotordurchmessers beträgt.

Der Innenraum des Abdeckgehäuses 16 wird mit einem Vorhang aus flexiblem Material 17, wie beispielsweise Gummi, versehen. In der bevorzugten Ausführungsform wird dieser Vorhang aus parallel angeordneten Streifen des flexiblen Materials gefertigt, die in Längs- oder Querrichtung von dem Abdeckgehäuse 16, d. h. von den Seitenwänden oder von der oberen Wand, abgehängt werden. Der Vorhang 17 wird beispielsweise über Klemmleisten 18 an dem Abdeckgehäuse 16 befestigt. Am Ende des Abdeckgehäuses in Drehrichtung des Rotors (hier gemeint als die Bewegungsrichtung der Messer 24 im jeweils unteren, mit dem Agglomerat in Eingriff befindlichen Abschnitten) wird der Vorhang so abgehängt, daß er schleifend auf dem Gurt bzw. dem Fördergut aufliegt und so einen unerwünschten Austritt von Produkt, welches von der schnell laufenden Rotor 7 in geringen Teilmengen hochgeschleudert wird, in Förderrichtung des Förderbandes verhindert. Um einen Produktaustritt ganz sicher zu verhindern, können zwei oder mehrere Vorhänge 19 aus flexiblem Material hintereinander angebracht werden.

Die Drehung des Rotors 7 erfolgt vorzugsweise in einer Richtung, die im unteren Eingriffsbereich des Rotors mit der Transportrichtung des Gurtes 4 des Gurtförderers 3 übereinstimmt. Ein Betrieb in gegensinniger Richtung ist allerdings ebenso möglich, wenn auch derzeit nicht bevorzugt.

Die Form des Gehäuses ist in der bevorzugten Ausführungsform in Richtung Austrittsöffnung des Gurtes 4 keilförmig verjüngt, wobei die Höhe oberhalb des Gurtes 4 im Bereich des Rotors 7 zwischen dem 1,5 und 3-fachen des Rotordurchmessers D, vorzugsweise zwischen dem 1,7 und 2,3-fachen des Durchmessers D, beträgt. Im Austrittsbereich am Vorhang 19 beträgt die Höhe oberhalb des Gurtes 4 zwischen dem 0,5 und 1,5-fachen des Durchmessers D des Rotors 7, vorzugsweise zwischen dem 0,7 und 1,3-fachen des Durchmessers D.

Die seitliche Abdichtung der Zerkleinerungsvorrichtung 1 auf dem Gurt 4 erfolgt durch Gummilippen 20, die auf dem Gurt 4 schleifend am Gehäuse 16 befestigt sind. Die Einstellung des Dichtspaltes erfolgt bei Verwendung der Gummilippen beispielsweise über Verschraubungen mittels Klemmleisten 21, die mit Langlöchern versehen sind.

Der Rotor 7 besteht aus einer Vielzahl von nebeneinander auf der zentralen Welle 13 aufgereihter Rotorelemente 14. Die Rotorelemente 14 können austauschbar oder auch nicht austauschbar mit der zentralen Welle 13 verbunden sein. Weiterhin kann der komplette Rotor 4 aus einem Stück gefertigt sein. In der bevorzugten Ausführungsform werden die Rotorelemente 14 lösbar mit der zentralen Welle 13 verbunden und haben jeweils um 45°, 60°, 90° oder 180° zueinander versetzte Rotorflügel bzw. Messer 24. Der zwischen den Messern 24 bzw. zwischen den Rotorelementen 14 notwendige Abstand wird über dazwischen befindliche Abstandshalter 22 eingestellt. Neben den oben angegebenen Winkelanordnungen der Messer 24 sind auch beliebige andere Winkeleinstellungen möglich. Die axial unmittelbar nebeneinander unter der gleichen Winkelposition angeordneten, abgewinkelten Enden 27 der Messer 24 zeigen dabei jeweils in die gleiche Richtung, während die Enden 27 der in einer (bezüglich der Achse der Welle 13) anderen festen Winkelposition angeordneten Messer 24 gemeinsam in die entgegengesetzte Richtung abgewinkelt sind

Eine bevorzugte Variante des Rotorelementes 14 in einer (axialen) Draufsicht zeigt Figur 3. Die dazugehörige, radiale Seitenansicht zeigt Figur 4. Ein beispielsweise aus einem Blech oder einer Platte mit einem zentralen Ring 23 ausgeschnittener Streifen, der ein Rotorelement 14 bildet, besitzt zwei in entgegengesetzter Richtung angeordnete messerartige Arme, im folgenden kurz als Messer 24 bezeichnet. Am Innenrand 25 des ringförmigen Ausschnitts 23 ist eine Nase 26 angeformt, die über eine entsprechende Nut auf der zentralen Welle eine verdrehsichere Montage erlaubt.

Die Enden 27 der Messer 24 sind in entgegengesetzter Richtung um einen Winkel α aus der Ebene hinaus abgewinkelt. Der Winkel α beträgt zwischen 3° und 20°, bevorzugt zwischen 5° und 10°.

Der in Figur 2 dargestellte Rotor ist aus den Rotorelementen 14 aufgebaut, wie sie in den Figuren 3 und 4 dargestellt sind. Dabei sind zwei axial unmittelbar aufeinanderfolgende Rotorelemente 14 jeweils um 90° gegeneinander verdreht, so daß sich in der axialen Draufsicht eine Gestalt des Rotors ergibt, wie sie bei dem in Figur 5 rechts erkennbaren Rotor zu sehen ist. Dabei sind die vier Rotorarme bzw. Messer 24, wie dies auch in Figur 5 rechts gezeigt ist, an zwei axial hintereinander angeordneten Rotorelementringen 23 angeordnet, wobei immer zwei Messer 24 paarweise gegenüberliegend einstückig mit einem solchen Ring 23 ausgebildet sind und die betreffenden Ringe jeweils um 90° gegeneinander verdreht sind, wie man dies auch anhand der Nasen 26 erkennen kann, die in zwei entsprechende, achsparallel verlaufende Nuten einer zentralen Welle 13 eingreifen. Auf diese Weise können alle Rotorelemente 14 identisch hergestellt werden in der in den Figuren 3 und 4 dargestellten Ausgestaltung, wobei die vier einzelnen Messer 24, die jeweils an vier verschiedenen Winkelpositionen zwei verschiedenen Axialpositionen hintereinander angeordnet sind, jeweils an zwei aufeinanderfolgenden Positionen in der einen Richtung und in den nächsten beiden aufeinanderfolgenden Positionen in der anderen Richtung abgewinkelt sind. Es wäre jedoch ebensogut möglich, die Abwinklung der Messerspitzen 27 an jedem der Rotorelemente 14 jeweils in die gleiche Richtung vorzunehmen und dann die jeweils um 90° gegeneinander verdrehten und axial unmittelbar aufeinanderfolgenden Rotorelemente 14 relativ zueinander auch um ihre Längsachse zu verdrehen, so daß für zwei unmittelbar benachbart angeordnete Rotorelemente die Abwinkelungsrichtung der Messerspitzen nach jeweils 90° in Umfangsrichtung wechselt.

Es versteht sich, daß bei der vorstehend beschriebenen Ausführungsform, bei welcher die Rotorelemente 14 jeweils zwei Messer 24 gemäß Figur 3 und 4 aufweisen, wobei jeweils zwei aufeinander folgende Rotorelemente, wie in Figur 5 rechts erkennbar, um 90° um die Achse bzw. Welle 13 des Rotors 7 gegeneinander verdreht sind, der Wiederholabstand der in einer Reihe benachbarten Messer 24 das Doppelte des Wiederholabstandes der Rotorelemente 14 beträgt.

Auf zusätzliche Abstandhalter zwischen den Rotorelementen kann man bei einer solchen Ausführungsform oder anderen aus zweiflügligen Rotorelementen 14 aufgebauten Rotoren eventuell ganz verzichten.

In weiteren nicht dargestellten Varianten und unabhängig von der einstückigen Ausgestaltung mit dem (bzw. ohne den) zentralen Ring 23, sind neben der abgewinkelten Form der Enden auch aus der Ebene des Blechstreifens (Papierebene in Figur 3) leicht herausgedrehte Enden, d. h. in sich verdrehte Messer 24 möglich. Die flügelartigen Messer können aber auch insgesamt um einen gewissen (festen) Winkel aus der Papierebene der Figur 3 herausgedreht sein. Wobei in beiden vorgenannten Fällen der Verdrehwinkel einen Maximalwert von 30°, vorzugsweise von 10°, nicht übersteigen sollte. Bei in sich verdrehten Messern ist es im Übrigen sinnvoll, wenn der Verdrehwinkel an dem näher zur Achse liegenden Ende des Messers maximal und an der Messerspitze minimal ist, da die Umlaufgeschwindigkeit der Messerspitze größer ist und damit auch der Impulsübertrag in axialer Richtung bei gleichem Verdrehwinkel an der Messerspitze höher ist als an den näher zur Achse hin gelegenen Abschnitten. Allerdings wird es in den meisten praktischen Fällen auf den Verdrehwinkel der Messer in einem nahe der Achse bzw. Welle 13 gelegenen Abschnitt der Messer 24 nicht ankommen, da die Messer überwiegend nur mit ihren radial äußeren Abschnitten mit dem Agglomerat in Eingriff treten.

Die Dicke des Messers im Bereich des Eingriffs in das Fördergut beträgt im allgemeinen zwischen 2 mm und 10 mm, vorzugsweise zwischen 3 mm und 5 mm. Die Abstände zwischen den Armen 24 sowie den Enden 2 des Zerkleinerungsmittels beträgt zwischen 3 mm und 15 mm, vorzugsweise zwischen 3 mm und 7 mm, so sich daraus ein Wiederholabstand der Rotorelemente 14 in axialer Richtung von minimal etwa 5 bis (vorzugsweise) maximal 25 mm ergibt, wobei auch Wiederholabstände bis zu 50 mm noch durchaus sinnvoll erscheinen. Der Gesamtdurchmesser D des Rotors 4 beträgt zwischen 150 mm und 400 mm, vorzugsweise zwischen 250 mm und 300 mm. Die axiale Länge des Rotors 7 wird an die Breite des Gurtförderers angepaßt und beträgt zwischen 80 % und 100 % der Gesamtbreite, vorzugsweise zwischen 90 % und 95 % der Gesamtbreite des Fördergurtes 4.

Die Umfangsgeschwindigkeit an den äußeren Enden 27 der Rotorelemente 14 beträgt zwischen 5 m/s und 20 m/s, vorzugsweise zwischen 10 m/s und 15 m/s. Entscheidend für einen effizienten Betrieb ist die Relativgeschwindigkeit zum Gurtförderer, die bei einer Fördergeschwindigkeit von 1 m/s je nach Drehrichtung des Rotors zwischen 4 m/s und 21 m/s, vorzugsweise zwischen 9 m/s und 16 m/s liegt.

Eine weitere Variante einer Zerkleinerungsvorrichtung zeigt Figur 5. Neben der Verwendung eines einzelnen Rotors ist demnach auch die Anordnung von zwei oder mehr hintereinandergeschalteten Rotoren 7, 7' möglich. Die Drehrichtung der Rotoren 7, 7' kann in eine Richtung, aber auch in unterschiedlichen Richtungen erfolgen. Die Umfangsgeschwindigkeiten der Rotoren können gleich groß oder auch unterschiedlich groß sein. Weiterhin ist neben der Verwendung von gleichartig und gleich groß ausgeführten Rotoren die Verwendung von im Durchmesser unterschiedlich großen Rotoren möglich. Auch können sich die Form und der axiale Abstand der Rotorelemente auf den unterschiedlichen Rotoren unterscheiden.

## Patentansprüche

1. Vorrichtung zum Zerkleinern von Agglomeraten und ähnlichem zu zerkleinerndem Material, bestehend aus einem drehend antreibbaren Rotor (1) mit einer Mehrzahl flügelartiger Zerkleinerungswerkzeuge (24), welche mit dem Material in Kontakt bringbar sind, um dieses zu zerschneiden, **dadurch gekennzeichnet, daß** die Zerkleinerungswerkzeuge aus schmalen Messern (24) bestehen, deren in Axialrichtung des Rotors gemessene Dicke mehr als 2 mm beträgt und maximal 20 mm nicht übersteigt und deren Wiederholabstand in Axialrichtung mindestens 5 mm und nicht mehr als 30 mm beträgt, wobei die axiale Länge der einzelnen Messer mindestens 25% des Rotordurchmessers beträgt.

2. Vorrichtung nach Anspruch 1, **dadurch gekennzeichnet, daß** die Dicke der Messer weniger als 15 mm, insbesondere weniger als 10 mm und besonders bevorzugt mindestens 3 mm und höchstens 7 mm, beträgt und daß der Wiederholabstand weniger als 20 mm und mindestens 5 mm, vorzugsweise mindestens 8 mm, beträgt.

3. Vorrichtung nach einem der Ansprüche 1 oder 2, **dadurch gekennzeichnet, daß** die radiale Länge der einzelnen Messer mindestens 30 % des gesamten Rotordurchmessers, beträgt.

4. Vorrichtung nach einem der Ansprüche 1 bis 3, **dadurch gekennzeichnet, daß** der Rotor aus mehreren, axial hintereinander angeordneten Rotorelementen besteht, die jeweils in gleichen Winkelabständen verteilt mehrere Messer aufweisen.

5. Vorrichtung nach einem der Ansprüche 1 bis 4, **dadurch gekennzeichnet, daß** der Rotor axial beweglich gelagert ist, wobei Einrichtungen zum axialen Hin- und Herbewegen des Rotors während der Drehung des Rotors um seine Achse vorgesehen sind.

6. Vorrichtung nach Anspruch 5, **dadurch gekennzeichnet, daß** Synchronisiereinrichtungen zum Synchronisieren der axialen Hin- und Herbewegung mit der Rotationsbewegung des Rotors vorgesehen sind.

7. Vorrichtung nach einem der Ansprüche 1 bis 6, **dadurch gekennzeichnet, daß** die sich in radialer Richtung des Rotors erstreckenden Messer (24) vorn Zentrum nach außen in sich verdreht sind.

8. Vorrichtung nach Anspruch 7, **dadurch gekennzeichnet, daß** die Zahl der in einer ersten Richtung verdrehten Messer in etwa gleich der Zahl der in einer zweiten Richtung verdrehten Messer ist.

9. Vorrichtung nach einem der Ansprüche 1 bis 8, **dadurch gekennzeichnet, daß** die Messer an ihren freien Enden aus einer Radialebene in Achsrichtung abgewinkelt sind.

10. Vorrichtung nach Anspruch 9, **dadurch gekennzeichnet, daß** die abgewinkelten Enden weniger als ein Viertel der radialen Messerlänge ausmachen.

11. Vorrichtung nach Anspruch 9 oder 10, **dadurch gekennzeichnet, daß** die Enden der Messer (24) um einen Winkel α abgewinkelt sind, der weniger als 30°, insbesondere weniger als 20°, jedoch mindestens 3° und insbesondere zwischen 5° und 10° beträgt.

12. Vorrichtung nach einem der Ansprüche 1 bis 8, **dadurch gekennzeichnet, daß** die Enden der Messer aus einer Radialebene heraus in Axialrichtung gekrümmt sind, wobei die Tangente an der Messerspitze einen Winkel von weniger als 30° mit der Radialrichtung einschließt.

13. Vorrichtung nach einem der Ansprüche 9 bis 12, **dadurch gekennzeichnet, daß** von der Gesamtheit der Messer eines Rotors in etwa die Hälfte der Messerenden in der einen Axialrichtung und die andere Hälfte der Messer in der entgegengesetzten Axialrichtung abgewinkelt sind.

14. Vorrichtung nach Anspruch 4 oder einem der auf Anspruch 4 rückbezogenen Ansprüche, **dadurch gekennzeichnet, daß** die Rotorelemente jeweils 2, 4, 6 oder 8 Messer aufweisen, die in gleichen Winkelabständen zueinander angeordnet sind.

15. Vorrichtung nach Anspruch 14, in welcher mehrere Rotorelemente axial hintereinander angeordnet sind, **dadurch gekennzeichnet, daß** die in gleicher Richtung abgewinkelten Enden aufeinanderfolgender Rotoren in etwa in derselben Winkelposition angeordnet sind.

16. Vorrichtung nach einem der Ansprüche 1 bis 15, **dadurch gekennzeichnet, daß** der Rotor in einem quer zur Rotorachse länglich ausgebildeten, auf eine Fördereinrichtung aufsetzbaren Gehäuse angeordnet ist.

17. Vorrichtung nach Anspruch 16, **dadurch gekennzeichnet, daß** das Gehäuse auf seiner Innenseite mit einem lose von der oberen Innenwand des Gehäuses herabhängenden, flexiblen Bahnmaterial ausgestattet ist.

18. Vorrichtung nach Anspruch 17, **dadurch gekennzeichnet, daß** das Bahnmaterial aus mehreren parallelen Streifen besteht.

19. Vorrichtung nach einem der Ansprüche 17 oder 18, **dadurch gekennzeichnet, daß** das flexible Bahnmaterial verschleißfest ist.

20. Vorrichtung nach einem der Ansprüche 17 bis 19, **dadurch gekennzeichnet, daß** das Bahnmaterial in Förderrichtung einen auf das transportierte unzerkleinerte Material herabhängenden Vorhang bildet.

21. Verfahren zum Zerkleinern von Agglomeraten und ähnlichem, durch mechanische Schläge zerkleinerungsfähigem Material, wobei für die Zerkleinerung eine Vorrichtung mit einem mit dem Material in Kontakt zu bringenden Rotor verwendet wird, der flügelartige Zerkleinerungswerkzeuge trägt, **dadurch gekennzeichnet, daß** ein Rotor verwendet wird, dessen Zerkleinerungswerkzeuge aus Messern bestehen, die eine in Axialrichtung des Rotors gemessene Dicke von mindestens 2 mm und höchstens 20 mm und einen axialen Wiederholabstand von mindestens 5 mm und höchstens 30 mm haben, wobei die Länge der einzelnen Messer mindestens 25% des Rotordurchmessers beträgt.

22. Verfahren nach Anspruch 21, **dadurch gekennzeichnet, daß** die Dicke der Messer höchstens 15 mm, bevorzugt höchstens 10 mm und insbesondere zwischen 3 mm und 7 mm beträgt und daß der axiale Wiederholabstand weniger als 20 mm und bevorzugt zwischen 8 mm und 15 mm beträgt.

23. Verfahren nach einem der Ansprüche 20 oder 21, **dadurch gekennzeichnet, daß** die Vorrichtung auf eine Fördereinrichtung aufgesetzt wird, wobei die Drehrichtung des Rotors so gewählt ist, daß die Messer in Förderrichtung durch das auf der Fördereinrichtung transportierte Material hindurchschneiden.

24. Verfahren nach einem der Ansprüche 20 bis 23, **dadurch gekennzeichnet, daß** zum Abfangen von durch den Rotor hochgeschleudertem Material ein von der oberen Innenwand des Gehäuses der Vorrichtung herabhängendes, flexibles Bahnmaterial verwendet wird.

25. Verfahren nach einem der Ansprüche 21 bis 24, **dadurch gekennzeichnet, daß** der Rotor (1) während seiner Drehbewegung zusätzlich axial hin- und herbewegt wird.

26. Verfahren nach Anspruch 25, **dadurch gekennzeichnet, daß** die maximale axiale Geschwindigkeit des Rotors weniger als 1/2, vorzugsweise weniger als 1/10 der Umfangsgeschwindigkeit des Rotors beträgt.

27. Verfahren nach Anspruch 25 oder 26, **dadurch gekennzeichnet, daß** die Frequenz der Hin- und Herbewegung ein ganzzahlige Vielfaches der Frequenz der Rotation des Rotors ist, wobei das ganzzahlige Vielfache vorzugsweise der Anzahl in unterschiedlichen Winkelpositionen angeordneter Messerreihen dividiert zu zwei entspricht.

28. Verfahren nach einem der Ansprüche 25 bis 27, **dadurch gekennzeichnet, daß** die Amplitude der axialen Hin- und Herbewegung kleiner gleich dem Messerabstand ist und vorzugsweise zwischen 1/3 und 2/3 des axialen Messerabstandes zwischen benachbarten Messern dergleichen Winkelposition beträgt.

29. Verfahren nach einem der Ansprüche 25 bis 28, **dadurch gekennzeichnet, daß** die Rotationsfrequenz des Rotors und axiale Hin- und Herbewegungsfrequenz in der Weise miteinander synchronisiert ist, daß der Rotor immer dann eine maximale Axialgeschwindigkeit hat, wenn die Spitzen einer axial ausgerichteten Messerreihe ihren tiefsten Punkt erreichen.

30. Verfahren nach einem der Ansprüche 19 bis 29, **dadurch gekennzeichnet, daß** die Messer in sich verdreht und/oder an ihren Enden abgewinkelt sind, um das Material beim Durchschneiden teilweise in axialer Richtung des Rotors abzulenken.

31. Verfahren nach Anspruch 30, **dadurch gekennzeichnet, daß** die Anzahl der in einer Richtung verdrehten und/oder an ihrer Spitze in einer Richtung abgewinkelten Messer in etwa der Zahl der in der entgegengesetzten Richtung verdrehten bzw. in der entgegengesetzten Richtung abgewinkelten Messer entspricht.

## Claims

1. Apparatus for comminuting agglomerates and similar material to be comminuted, comprising a rotor (1) which is drivable in rotation and which has a plurality of blade-like comminuting tools (24) which can be brought into contact with the material in order to comminute same, **characterised in that** the comminuting tools comprise narrow knives (24) whose thickness measured in the axial direction of the rotor is more than 2 mm and does not exceed 20 mm and whose repetition spacing in the axial direction is at least 5 mm and not more than 30 mm, wherein the axial length of the individual knives is at least 25% of the rotor diameter.

2. Apparatus according to claim 1 **characterised in that** the thickness of the knives is less than 15 mm, in particular less than 10 mm and particularly preferably at least 3 mm and at most 7 mm, and that the repetition spacing is less than 20 mm and at least 5 mm, preferably at least 8 mm.

3. Apparatus according to claim 1 or claim 2 **characterised in that** the radial length of the individual knives is at least 30% of the overall rotor diameter.

4. Apparatus according to one of claims 1 to 3 **characterised in that** the rotor comprises a plurality of axially successively arranged rotor elements which respectively have a plurality of knives distributed at equal angular spacings.

5. Apparatus according to one of claims 1 to 4 **characterised in that** the rotor is axially movably mounted, wherein there are provided devices for axial reciprocating movement of the rotor during the rotation of the rotor about its axis.

6. Apparatus according to claim 5 **characterised in that** there are provided synchronising devices for synchronising the axial reciprocating movement with the rotary movement of the rotor.

7. Apparatus according to one of claims 1 to 6 **characterised in that** the knives (24) which extend in the radial direction of the rotor are twisted in themselves from the centre outwardly.

8. Apparatus according to claim 7 **characterised in that** the number of knives twisted in a first direction is approximately equal to the number of knives twisted in a second direction.

9. Apparatus according to one of claims 1 to 8 **characterised in that** at their free ends the knives are angled out of a radial plane in the axial direction.

10. Apparatus according to claim 9 **characterised in that** the angled ends constitute less than a quarter of the radial knife length.

11. Apparatus according to claim 9 or claim 10 **characterised in that** the ends of the knives (24) are angled through an angle α which is less than 30°, in particular less than 20°, but at least 3° and in particular between 5° and 10°.

12. Apparatus according to one of claims 1 to 8 **characterised in that** the ends of the knives are curved out of a radial plane in the axial direction, wherein the tangent at the knife tip includes an angle of less than 30° with the radial direction.

13. Apparatus according to one of claims 9 to 12 **characterised in that** of the totality of the knives of a rotor approximately half the knife ends are angled in the one axial direction and the other half of the knives are angled in the opposite axial direction.

14. Apparatus according to claim 4 or one of the claims appended to claim 4 **characterised in that** the rotor elements each have 2, 4, 6 or 8 knives which are arranged at equal angular spacings relative to each other.

15. Apparatus according to claim 14 in which a plurality of rotor elements are arranged in axial succession **characterised in that** the ends of successive rotors, which are angled in the same direction, are arranged approximately in the same angular position.

16. Apparatus according to one of claims 1 to 15 **characterised in that** the rotor is arranged in a housing which is of an elongate configuration transversely with respect to the rotor axis and which can be fitted on to a conveyor device.

17. Apparatus according to claim 16 **characterised in that** on its inside the housing is provided with a flexible web material which hangs down loosely from the upper inside wall of the housing.

18. Apparatus according to claim 17 **characterised in that** the web material comprises a plurality of parallel strips.

19. Apparatus according to claim 17 or claim 18 **characterised in that** the flexible web material is wear-resistant.

20. Apparatus according to one of claims 17 to 19 **characterised in that** the web material, in the conveyor direction, forms a curtain which hangs down on to the non-comminuted material being transported.

21. A method of comminuting agglomerates and similar material which is comminutable by mechanical blows, wherein an apparatus having a rotor which is to be brought into contact with the material and which carries blade-like comminuting tools is used for the comminuting operation, **characterised in that** a rotor is used, whose comminuting tools comprise knives which are of a thickness of at least 2 mm and of at most 20 mm measured in the axial direction of the rotor and an axial repetition spacing of at least 5 mm and at most 30 mm, wherein the length of the individual knives is at least 25% of the rotor diameter.

22. A method according to claim 21 **characterised in that** the thickness of the knives is at most 15 mm, preferably at most 10 mm and in particular between 3 mm and 7 mm and that the axial repetition spacing is less than 20 mm and preferably between 8 mm and 15 mm.

23. A method according to claim 20 or claim 21 **characterised in that** the apparatus is fitted on to a conveyor device, wherein the direction of rotation of the rotor is so selected that the knives cut in the conveyor direction through the material which is being transported on the conveyor device.

24. A method according to one of claims 20 to 23 **characterised in that** a flexible web material which hangs down from the upper inside wall of the housing of the apparatus is used for catching material which is flung up by the rotor.

25. A method according to one of claims 21 to 24 **characterised in that** the rotor (1) is additionally axially reciprocated during its rotary movement.

26. A method according to claim 25 **characterised in that** the maximum axial speed of the rotor is less than 1/2, preferably less than 1/10 of the peripheral speed of the rotor.

27. A method according to claim 25 or claim 26 **characterised in that** the frequency of the reciprocating movement is an integral multiple of the frequency of the rotary movement of the rotor, wherein the integral multiple preferably corresponds to the number of knife rows arranged in different angular positions, divided by two.

28. A method according to one of claims 25 to 27 **characterised in that** the amplitude of the axial reciprocating movement is less than or equal to the knife spacing and is preferably between 1/3 and 2/3 of the axial knife spacing between adjacent knives of the same angular position.

29. A method according to one of claims 25 to 28 **characterised in that** the rotational frequency of the rotor and the axial reciprocating frequency are synchronised together in such a way that the rotor always have a maximum axial speed when the tips of an axially oriented knife row reach their deepest point.

30. A method according to one of claims 19 to 29 **characterised in that** the knives are twisted in themselves and/or are angled at their ends in order to deflect the material when cutting therethrough in part in the axial direction of the rotor.

31. A method according to claim 30 **characterised in that** the number of knives which are twisted in one direction and/or angled at their tip in one direction approximately corresponds to the number of knives which are twisted in the opposite direction or angled in the opposite direction.

## Revendications

1. Dispositif pour le broyage d'agglomérats et de matériau semblable à broyer, consistant d'un rotor (1) conçu pour pouvoir être entraîné en rotation, avec une pluralité d'outils de broyage (24) ayant la forme d'aubes et pouvant être mis en contact avec le matériau pour découper celui-ci, **caractérisé en ce que** les outils de broyage (24) consistent de couteaux minces (24) dont l'épaisseur mesurée dans la direction axiale du rotor est supérieure à 2 mm et ne dépasse pas 20 mm au maximum et dont la distance de répétition en direction axiale est au moins 5 mm et n'est pas supérieure à 30 mm, la longueur axiale de chacun des couteaux étant au moins 25 % du diamètre du rotor.

2. Dispositif selon la revendication 1, **caractérisé en ce que** l'épaisseur des couteaux est inférieure à 15 mm, notamment inférieure à 10 mm et de manière particulièrement préférée au moins 3 mm et au maximum 7 mm, et **en ce que** la distance de répétition est inférieure à 20 mm et au moins 5 mm, de préférence au moins 8 mm.

3. Dispositif selon l'une des revendications 1 ou 2, **caractérisé en ce que** la longueur radiale de chacun des couteaux est au moins 30 % du diamètre total du rotor.

4. Dispositif selon l'une des revendications 1 à 3, **caractérisé en ce que** le rotor consiste de plusieurs éléments rotors disposés axialement les uns derrière les autres qui comprennent chacun plusieurs couteaux répartis à distances angulaires égales.

5. Dispositif selon l'une des revendications 1 à 4, **caractérisé en ce que** le rotor est monté axialement mobile, des dispositifs étant prévus pour mouvoir le rotor axialement en avant et en arrière pendant la rotation du rotor autour de son axe.

6. Dispositif selon la revendication 5, **caractérisé en ce que** des dispositifs de synchronisation sont prévus pour synchroniser le mouvement axial en avant et en arrière avec le mouvement en rotation du rotor.

7. Dispositif selon l'une des revendications 1 à 6, **caractérisé en ce que** les couteaux (24) s'étendant en direction radiale du rotor sont torsadés du centre vers l'extérieur.

8. Dispositif selon la revendication 7, **caractérisé en ce que** le nombre de couteaux torsadés en une première direction est approximativement égal au nombre de couteaux torsadés en une deuxième direction.

9. Dispositif selon l'une des revendications 1 à 8, **caractérisé en ce que** les couteaux sont coudés à leurs extrémités libres à partir d'un plan radial en direction axiale.

10. Dispositif selon la revendication 9, **caractérisé en ce que** les extrémités coudées ont une longueur de moins d'un quart de la longueur radiale des couteaux.

11. Dispositif selon la revendication 9 ou 10, **caractérisé en ce que** les extrémités des couteux (24) sont coudées d'un angle α qui est de moins de 30°, notamment de moins de 20°, mais d'au moins 3° et notamment entre 5° et 10°.

12. Dispositif selon l'une des revendications 1 à 8, **caractérisé en ce que** les extrémités des couteaux sont coudées à partir d'un plan radial en direction axiale, la tangente à la pointe de couteau enfermant avec la direction radiale un angle de moins de 30°.

13. Dispositif selon l'une des revendications 9 à 12, **caractérisé en ce que**, de la totalité des couteaux d'un rotor, approximativement la moitié des extrémités de couteau est coudée dans une direction axiale et l'autre moitié est coudée dans la direction axiale opposée.

14. Dispositif selon la revendication 4 ou selon l'une des revendications dépendant de la revendication 4, **caractérisé en ce que** les éléments de rotor comprennent respectivement 2, 4, 6 ou 8 couteaux qui sont disposés les uns par rapport aux autres à des distances angulaires égales.

15. Dispositif selon la revendication 14 dans lequel plusieurs éléments rotors sont disposés axialement les uns derrière les autres, **caractérisé en ce que** les extrémités coudées dans la même direction, de rotors successifs, sont disposées approximativement dans la même position angulaire.

16. Dispositif selon l'une des revendications 1 à 15, **caractérisé en ce que** le rotor est disposé dans un carter ayant une forme allongée transversalement à l'axe du rotor et étant conçu pour pouvoir être disposé sur un dispositif de convoyage.

17. Dispositif selon la revendication 16, **caractérisé en ce que** le carter est pourvu, sur sa face intérieure, d'un matériau flexible en lés en suspension libre de la paroi intérieure supérieure du carter.

18. Dispositif selon la revendication 17, **caractérisé en ce que** le matériau en lés consiste de plusieurs bandes parallèles.

19. Dispositif selon l'une des revendications 17 ou 18, **caractérisé en ce que** le matériau flexible en lés est résistant à l'usure.

20. Dispositif selon l'une des revendications 17 à 19, **caractérisé en ce que** le matériau en lés forme, dans la direction de convoyage, un rideau en suspension sur le matériau transporté non broyé.

21. Procédé de broyage d'agglomérats et de matériau semblable apte à être broyé par des coups mécaniques, étant utilisé pour le broyage un dispositif avec un rotor destiné à être mis en contact avec le matériau, qui comporte des outils de broyage ayant la forme d'aubes, **caractérisé en ce qu'**un rotor est utilisé dont les outils de broyage consistent de couteaux qui présentent une épaisseur mesurée dans la direction axiale du rotor d'au moins 2 mm et d'un maximum de 20 mm et qui présentent une distance de répétition en direction axiale d'au moins 5 mm et d'un maximum de 30 mm, la longueur axiale de chacun des couteaux étant au moins 25 % du diamètre du rotor.

22. Procédé selon la revendication 21, **caractérisé en ce que** l'épaisseur des couteaux est au maximum de 15 mm, de préférence au maximum de 10 mm et notamment entre 3 mm et 7 mm, et **en ce que** la distance de répétition est inférieure à 20 mm et de préférence entre 8 mm et 15 mm.

23. Procédé selon l'une des revendications 21 ou 22, **caractérisé en ce que** le dispositif est disposé sur un dispositif de convoyage, la direction de rotation du rotor étant choisie de façon que les couteaux traversent le matériau transporté sur le dispositif de convoyage, dans la direction de convoyage.

24. Procédé selon l'une des revendications 21 à 23, **caractérisé en ce qu'**il est utilisé, pour intercepter du matériau projeté en l'air par le rotor, un matériau flexible en lés en suspension libre de la paroi intérieure supérieure du carter du dispositif.

25. Procédé selon l'une des revendications 21 à 24, **caractérisé en ce que** le rotor (1) est déplacé, pendant son mouvement en rotation et de manière supplémentaire, axialement en avant et en arrière.

26. Procédé selon la revendication 25, **caractérisé en ce que** la vitesse axiale maximale du rotor est de moins de la moitié, de préférence de moins d'un dixième de la vitesse circonférentielle du rotor.

27. Procédé selon la revendication 25 ou 26, **caractérisé en ce que** la fréquence du mouvement en avant et en arrière est un multiple entier de la fréquence de rotation du rotor, le multiple entier correspondant de préférence au nombre de lignes de couteaux disposées dans différentes positions angulaires, divisé par deux.

28. Procédé selon l'une des revendications 25 à 27, **caractérisé en ce que** l'amplitude du mouvement en avant et en arrière est inférieure ou égale à la distance de couteau et est de préférence entre 1/3 et 2/3 de la distance de couteau axiale entre des couteaux avoisinants de même position angulaire.

29. Procédé selon l'une des revendications 25 à 28, **caractérisé en ce que** la fréquence de rotation du rotor et la fréquence de mouvement en avant et en arrière sont synchronisées l'une avec l'autre de façon que le rotor ait toujours une vitesse axiale maximale lorsque les pointes d'une ligne de couteaux axialement alignés atteignent leur position la plus basse.

30. Procédé selon l'une des revendications 21 à 29, **caractérisé en ce que** les couteaux sont torsadés et/ou sont coudés à leurs extrémités afin de dévier le matériau, pendant sa découpe, partiellement en direction axiale du rotor.

31. Procédé selon la revendication 30, **caractérisé en ce que** le nombre de couteaux torsadés dans une direction et/ou coudés dans une direction correspond approximativement au nombre de couteaux torsadés dans la direction opposée ou coudés dans la direction opposée.
